# EUROPÄISCHE PATENTSCHRIFT

(11) **EP 3 767 164 B1**
(45) Veröffentlichungstag und Bekanntmachung des Hinweises auf die Patenterteilung: **18.09.2024**
(21) Anmeldenummer: 19000340.0
(22) Anmeldetag: 19.07.2019
(51) Int. Cl.: F21V 1/16, E06B 9/24, F21V 1/26, F21V 1/14, F21V 11/14

(54) **BLENDSCHUTZEINRICHTUNG**
ANTI-GLARE DEVICE
DISPOSITIF ANTI-ÉBLOUISSEMENT

(43) Veröffentlichungstag der Anmeldung: 20.01.2021
(73) Patentinhaber: König, Thomas, 6911 Lochau (AT); Stottrop, Jörg, 48282 Emsdetten (DE)
(72) Erfinder: König, Thomas, 6911 Lochau (AT); Stottrop, Jörg, 48282 Emsdetten (DE)
(74) Vertreter: Borbach, Markus

(56) Entgegenhaltungen:
- EP-A1- 3 239 602
- WO-A1-88/08102
- DE-A1- 10 057 574
- DE-U1- 20 300 338

## Beschreibung

### Gebiet der Erfindung

Die vorliegende Erfindung betrifft eine Blendschutzeinrichtung, also eine Einrichtung, welche vor eine Lichtquelle gesetzt werden kann, um die seitliche Abstrahlung und damit häufig Blendung durch die Lichtquelle zu reduzieren.

### Hintergrund der Erfindung

Das europäische Patent EP 491 428 B1 offenbart eine Leuchte mit einem Gehäuse und einem Gitter. Das Gitter umfasst Lamellen. Durch diese Lamellen soll eine Blendschutzwirkung erzielt werden. Das Gitter weist im Übrigen noch zusätzliche Seitenwände auf, gegenüber denen die Lamellen in Querrichtung verlaufen. Ferner können zwischen den Seitenwänden rinnenförmige Zwischenwände angeordnet werden. In dieser Weise lässt sich ein Gitter herstellen, durch welches die seitliche und damit in der Regel blendende Abstrahlung besonders von Neonröhren reduziert werden kann. Die Fertigung des Gitters ist allerdings recht aufwendig.

Die Lamellenanordnung vermeidet auch nicht die direkte Sicht auf die Lichtquellen, bei dieser Offenbarung werden in der Regel mehrere Röhren eingesetzt, welche ebenfalls ästhetisch nicht wünschenswert erscheinen. Im Übrigen wird das Gitter in vielen Situationen, beispielsweise in einer Wohnumgebung, nicht als ansprechend empfunden.

Die deutsche Patentanmeldung DE 10 2006 011 529 A1 offenbart ein Beleuchtungselement und ein lichtdurchlässiges Material für ein solches Beleuchtungselement. Das lichtdurchlässige Material kann für eine Abschirmung des Beleuchtungselementes verwendet werden. Es kann u.a. ein dünnes textiles Material oder eine PVC-Folie eingesetzt werden. Eine solche Folie kann zusätzlich mit einer aufhellenden Substanz versehen werden. Wird die Folie oder das lichtdurchlässige Material vor eine Leuchtstoffröhre gespannt, kann dabei ein geschlossener Lampenkörper gebildet werden. Allerdings wird durch das Material eine Abschwächung der Lichtintensität in allen Richtungen erreicht. Daher ergibt sich kein effizienter Blendschutz, denn eine Reduktion der Blendwirkung beim seitlichen Schauen auf die Lichtquelle wird durch eine starke Intensitätsminderung in allen Richtungen erkauft.

EP 3 239 602 B1 offenbart eine Leuchtinstallation, die mindestens eine Lichtquelle und mindestens zwei perforierte Flächenelemente umfasst.

DE 100 57 574 A1 offenbart ein Beleuchtungselement, das aus mindestens einer Lichtquelle und wenigstens einem Korpuselement besteht. Dabei ist das Korpuselement zumindest teilweise mit einem lichtdurchlässigen Material versehen.

Die Gebrauchsmusterschrift DE 203 00 338 U1 offenbart ein dehnbares, schlauchartiges Gewebe, das um ein Gestell gespannt werden kann. Das Gestell kann zusammen mit einer Folienkonstruktion, die ein Leuchtmittel aufnehmen kann, verwendet werden.

Die internationale Anmeldung WO 88/08102 offenbart eine Gitterstruktur, die einen Lichtfilter aus gewebtem synthetischen Material umfassen kann.

Die vorliegende Erfindung wünscht in einfacher ökonomischer Weise eine Blendschutzvorrichtung zur Verfügung zu stellen, welche die Nachteile im Stand der Technik vermeidet. Die Vorrichtung soll preiswert produzierbar sein und guten Blendschutz bieten. Sie soll optisch ansprechender als bekannte Blendschutzeinrichtungen sein.

Diese Vorteile werden durch eine Blendschutzeinrichtung nach Anspruch 1 erreicht.

Gegenstand der Erfindung ist also eine Blendschutzeinrichtung, die mit einer Lichtquelle verwendet werden kann. Die Lichtquelle selbst kann dabei mit der Blendschutzeinrichtung kombiniert sein - auch im Sinne einer losen, lösbaren oder festen Verbindung. Dies muss aber nicht der Fall sein. Beispielsweise kommt es in Betracht, dass die Blendschutzeinrichtung separat von der Lichtquelle vertrieben wird und mit verschiedenen Lichtquellen kombiniert werden kann.

Die Blendschutzeinrichtung soll ein textiles Material und eine Halterung umfassen. Bei der Halterung handelt es sich zweckmäßigerweise um einen Rahmen, beispielsweise einen rechteckigen oder runden, vorzugsweise umlaufenden Rahmen. Mit diesem Rahmen kann das textile Material der Blendschutzeinrichtung in passender Weise verbunden werden, beispielsweise kann das textile Material an die Halterung angeklebt werden oder auch in mechanischer Weise, beispielsweise durch Fäden, gehalten werden.

Häufig ist es zweckmäßig, wenn das textile Material an seinen Rändern einen Keder aufweist. Dieser Keder kann über eine Kederfahne mit dem textilen Material verbunden werden. Die Halterung kann dann eine korrespondierende Kederschiene aufweisen.

Das textile Material soll sich in einer Hauptebene erstrecken. Senkrecht zu dieser Hauptebene wird es wesentlich weniger Raum einnehmen als entlang der Hauptebene. Das textile Material soll eine Vielzahl von Stegen aufweisen. Zwischen den Stegen sollen Öffnungen liegen. Die Stege sollen senkrecht zur Hauptebene eine gewissen Höhe haben, vorzugsweise mindestens eine Höhe von 1 mm. Es hat sich auch als zweckmäßig erwiesen, wenn die Stege im Durchschnitt eine Höhe zwischen 1 mm und 20 mm haben, etwa auch 2 mm bis 10 mm oder 3 mm bis 5 mm.

Allgemein ist ein textiles Material in der Regel nicht ganz ebenmäßig. Daher ist es sinnvoll, seine Abmessungen im Durchschnitt zu betrachten. Für die Durchschnittsbildung genügt es im Allgemeinen, einen Stichprobenumfang von 100 zu nehmen. Beispielsweise können 100 Öffnungen betrachtet werden oder 100 Stege. Wenn weniger als 100 Elemente vorhanden sind, kann das Material auch vollständig vermessen werden. Ein größerer Stichprobenumfang ist ratsam, soweit sich daraus eine erheblich genauere Messung ergibt.

Die Öffnungen sollen in der Hauptebene gemessen im Durchschnitt eine Fläche zwischen 0,5 mm² und 20 mm² haben. Besonders vorteilhaft ist ein Bereich zwischen 2 mm² und 10 mm² oder auch zwischen 5 mm² und 8 mm².

Die Stege des textilen Gewebes können in verschiedener Weise gestaltet werden. Beispielsweise kann es zweckmäßig sein, wenn jeder Steg aus einer Vielzahl von Fäden besteht. Beispielsweise kann jeder Steg aus einem Gewebe oder Gewirke von Fäden bestehen. Dies gilt auch für jeden Stegabschnitt, welcher eine Öffnung zu einer Seite begrenzt. Bereits ein solcher Stegabschnitt kann also aus einer Vielzahl von Fäden bestehen, welche zweckmäßigerweise selbst ein textiles Material bilden, insbesondere ein Gewebe oder ein Gewirke.

Alternativ kann es auch zweckmäßig sein, wenn jeder Steg nur aus wenigen Fäden besteht, etwa aus zwei oder drei Fäden. Solche Stege lassen sich beispielsweise dann gut erzeugen, wenn das textile Material insgesamt als Gewirke gefertigt wird.

Die Stege können zweckmäßigerweise in der Hauptebene im Durchschnitt eine Breite zwischen 1 und 15 mm aufweisen. Besonders zweckmäßig sind Stege mit einer Breite zwischen 5 und 8 mm. Dies gilt insbesondere für Stege, welche aus einer Vielzahl von Fäden bestehen.

Die Stege können zweckmäßigerweise im Wesentlichen senkrecht zur Hauptebene im Durchschnitt eine Länge zwischen 1 und 20 mm aufweisen Zweckmäßig ist es häufig auch, wenn die Stege eine Länge zwischen 3 und 10 mm aufweisen. Dies gilt insbesondere, wenn die Stege selbst ein textiles Material bilden.

Zur Herstellung eines geeigneten textilen Materials bieten sich viele bekannte Herstellungsverfahren an. Beispielsweise ist ein Gewebe zweckmäßig. Es können aber auch nicht gewebte textile Materialien in Frage kommen, beispielsweise ein Vlies. Es käme auch ein Gelege in Betracht, also ein vliesartiges Material, welches zusätzlich Fäden aufweist, um Struktur zu stärken. Ebenfalls kommen Gewirke in Betracht, insbesondere Abstandsgewirke. Es ist auch möglich Gestricke einzusetzen.

Beispielsweise bei einem Gestricke können durch ein entsprechendes Muster Öffnungen und Stege leicht eingearbeitet werden. Bei anderen textilen Materialien kann sich eine zusätzliche Weiterverarbeitung und Ausrüstung anbieten. Zu den geeigneten Schritten gehört eine Perforierung, mechanisch (insbesondere auch mit Heißmesser) oder auch mit Laserlicht, es kommen chemische Behandlungen in Betracht, es kommt eine Streckung in Betracht, es kommen Behandlung mit Wasser oder mit Hitze in Betracht.

Wenn ein Gewirke als textiles Material verwendet wird, kann das Gewirke so gestaltet werden, dass die Öffnungen durch Kränze gebildet werden. Das soll heißen, dass ein Kranz eine Öffnung umschließt. Ein Kranz kann auch röhrenartig zwei Öffnungen verbinden. Bei einem Abstandsgewirke können die Stege durch Polfäden gebildet werden. Es kann auch zweckmäßig sein, für das textile Material eine Waffelpique-Bindung zu verwenden.

Das textile Gewebe kann auch gekämmt werden. Es kann ferner zweckmäßig sein, das textile Material zu waschen oder einer Thermofixierung zu unterziehen.

Es kann beispielsweise zweckmäßig sein, ein Vliesmaterial mechanisch zu perforieren. Dazu können heiße Nadeln eingesetzt werden. Die entstehenden Öffnungen können dann zusätzlich chemisch fixiert werden. Bei einem Gewirke oder Gewebe kann eine Dehnung angezeigt sein.

Vorzugsweise führt eine solche Behandlung oder Ausrüstung des textilen Materials nicht nur zum Entstehen oder zum Vergrößern von Öffnungen, sondern auch zur Ausbildung von Stegen zwischen den Öffnungen, welche eine gewisse Höhe senkrecht zur Hauptebene oder hauptsächlichen Erstreckungsebene des textilen Materials haben. Es ist ebenfalls wünschenswert, das textile Material so zu behandeln, dass diese Eigenschaften über lange Zeit erhalten bleiben.

Die genaue Art der Behandlung ergibt sich für den Fachmann, aus dem Ziel, im Rahmen der Erfindung insbesondere Stege einer gewissen Höhe und dazwischen liegende Öffnungen herzustellen, und aus der Art der Ausgangsmaterialien.

Das textile Material wird in der Regel fest in einem Rahmen eingespannt. Im Gebrauch unterliegt es also keiner Dehnung. Dennoch ist eine gewisse Elastizität vorteilhaft, damit sich etwa das Material in einer Ebene im Rahmen aufspannt. Beispielsweise verfügen Gewirke regelmäßig über eine wünschenswerte Elastizität.

Es wird im Rahmen der vorliegenden Erfindung häufig als vorteilhaft angesehen, wenn das textile Material senkrecht zur Hauptebene asymmetrisch ist. Das Material erstreckt sich also parallel zur Hauptebene zwischen einer ersten Begrenzungsebene und einer zweiten Begrenzungsebene (oder kurz: zwischen einer ersten Ebene und einer zweiten Ebene) und es kann vorteilhaft sein, wenn die Öffnungen in der ersten Ebene größer sind als in der zweiten Ebene. Dazu können die Öffnungen in der ersten Ebene im Durchschnitt eine erste Fläche einnehmen und die Öffnungen in der zweiten Ebene im Durchschnitt eine zweite Fläche, wobei die erste Fläche größer ist als die zweite Fläche. Es ist zweckmäßig, wenn die erste Fläche um mindestens 10%, 20%, 30%, 40%, 50% oder auch 100% größer ist als die zweite Fläche.

Mit einem solchen asymmetrischen Material lassen sich trichterförmige Öffnung für den Lichtdurchtritt verwirklichen. Alternativ können aber auch röhrenförmige Öffnungen für den Lichtdurchtritt vorgesehen werden. Es kann also auch ein textiles Material zum Einsatz kommen, welches symmetrisch zu der Hauptebene ist.

Es kann ebenfalls zweckmäßig sein, wenn zumindest auf einer Seite des Materials, also parallel zumindest zur ersten oder zweiten Begrenzungsebene, eine Netzstruktur vorgesehen ist. Es kann auch auf beiden Seiten des textilen Materials, also entlang der ersten und entlang der zweiten Begrenzungsebene eine Netzstruktur vorgesehen sein. Diese Netzstruktur kann also separate Ebene auf das textile Material aufgelegt werden, sie kann aber auch zusammen mit dem textilen Material gefertigt werden, also Teil des textilen Materials sein. Dies lässt sich gut bei einem Gewirke verwirklichen.

Eine solche Netzstruktur erhöht die mechanische Belastbarkeit des textilen Materials. Sie kann auch seine Elastizität erhöhen. In aller Regel wird die Netzstruktur einige Öffnungen zwischen den Stegen zum Teil bedecken. Dies ist in der Regel hinnehmbar und beeinträchtigt die Verwendbarkeit als Blendschutz nicht.

Es kann auch eine Netzstruktur vorgesehen werden, welche die Lichtdurchlässigkeit des Materials deutlich reduziert. Dann lässt sich neben der Blendschutzwirkung, welche überwiegend durch die Anordnung der Öffnungen erreicht wird, auch eine Wirkung der Blendschutzeinrichtung als Diffusor erreichen. Die Blendschutzeinrichtung streut dann einen erheblichen Lichtanteil.

Erfindungsgemäß ist vorgesehen, dass die Stege senkrecht zur Hauptebene in mindestens einer Querschnittsrichtung einen V-förmigen Querschnitt haben. Es ist häufig vorteilhaft, wenn die Stege auch in einer weiteren Querschnittsrichtung, insbesondere einer Querschnittsrichtung senkrecht zur ersten Querschnittsrichtung, ebenfalls einen V-förmigen Querschnitt haben.

Es kann auch zweckmäßig sein, wenn die Öffnungen parallel zur Hauptebene einen rechteckigen Querschnitt haben. Dabei kann das Rechteck eine kurze Seite und eine lange Seite aufweisen. Die lange Seite ist zweckmäßigerweise mindestens doppelt, dreimal oder fünfmal so lang wie die kurze Seite. Es kann ebenfalls zweckmäßig sein, wenn die Öffnungen hexagonale Formen haben oder auch andere mehreckige Formen haben.

Die Blendschutzeinrichtung nach der vorliegenden Erfindung kann so mit einer Lichtquelle kombiniert werden, dass die Intensität der Lichtquelle in einem Winkel zur Hauptabstrahlrichtung deutlich abnimmt. Wenn also die Lichtquelle in einer Hauptabstrahlrichtung die höchste Lichtintensität liefert, so gibt es eine erste Richtung zur Hauptabstrahlrichtung, in der nicht mehr als 50% der höchsten Lichtintensität wahrgenommen werden. Vorzugsweise hat die erste Richtung einen Winkel zur Hauptabstrahlrichtung von nicht mehr als 45 Grad oder nicht mehr als 60 Grad.

Es gibt auch eine zweite Richtung zur Hauptabstrahlrichtung, in der nicht mehr als 20% der höchsten Lichtintensität ankommen. Die zweite Richtung hat vorzugsweise einen Winkel zur Hauptabstrahlrichtung von nicht mehr als 80 Grad oder nicht mehr als 60 Grad.

Bei der Lichtintensität ist hierin auch die Strahlenintensität im Sl-System zu verstehen, also die Strahlungsleistung pro Raumwinkel, gemessen in Watt pro Steradiant.

Bei der Kombination einer erfindungsgemäßen Blendschutzeinrichtung mit einer Lichtquelle wird zweckmäßigerweise ein Abstand von mindestens 3 cm von der Lichtquelle für die Blendschutzeinrichtung vorgesehen. Insbesondere ist ein Abstandsbereich von 5 cm bis 50 cm oder auch 5 cm bis 30 cm oder 10 cm bis 20 cm in der Regel zweckmäßig. Der Abstand kann auf die Lichtquelle abgestimmt werden, um eine optimale Blendschutzwirkung zu erreichen.

Die Blendschutzeinrichtung nach dieser Erfindung kann mit einer Lichtquelle kombiniert sicherstellen, dass die Lichtquelle mit einem geringem UGR-Wert wahrgenommen wird.

Der UGR-Wert, welche auch als Unified-Glare-Rating-Wert bezeichnet wird. Ein niedriger UGR-Wert steht für eine geringe Blendung durch die Lichtquelle. Dabei wird das subjektive Empfinden von Beobachtern ausgewertet. Gemessen wird der UGR-Wert nach DIN IN 12464-1:2011-08. Eine Lichtquelle kann mit einer erfindungsgemäßen Blendschutzeinrichtung einen UGR-Wert von weniger als 28, weniger als 25, weniger als 22, weniger als 19 oder auch weniger als 16 erreichen. Regelmäßig wird dabei ein UGR-Wert von weniger als 19 erreicht, wodurch die Fremdschutzeinrichtung zweckmäßig für Arbeitsplatzsbeleuchtungen auch im Büro eingesetzt werden kann.

Die UGR-Werte sind im Zweifel in einem normgerechten Referenzraum zu messen. Dabei soll die erfindungsgemäße Blendschutzeinrichtung mit einer Leuchtstoffröhre des Typ T8, mit 58 Watt und einer Länge von 1.500 mm kombiniert werden. Die Leuchtstoffröhre ist 10 cm hinter der Blendschutzeinrichtung anzuordnen.

Weitere Merkmale, aber auch Vorteile der Erfindung, ergeben sich aus den nachfolgend aufgeführten Zeichnungen und der zugehörigen Beschreibung. In den Abbildungen und in den dazugehörigen Beschreibungen sind Merkmale der Erfindung in Kombination beschrieben. Diese Merkmale können allerdings auch in anderen Kombinationen von einem erfindungsgemäßen Gegenstand umfasst werden. Jedes offenbarte Merkmal ist also auch als in technisch sinnvollen Kombinationen mit anderen Merkmalen offenbart zu betrachten. Die Abbildungen sind teilweise leicht vereinfacht und schematisch:
- Fig. 1: zeigt eine schematische Darstellung der erfindungsgemäßen Blendschutzeinrichtung in Kombination mit einer Lichtquelle;
- Fig. 2: zeigt eine Möglichkeit der Befestigung der Blendschutzeinrichtung an einem Rahmen;
- Fig. 3: zeigt in schematischer Ansicht eine andere Kombination der Blendschutzeinrichtung mit einer Lichtquelle, durch die eine Lampe zur Verfügung gestellt wird;
- Fig. 4: zeigt eine Aufsicht auf ein erfindungsgemäßes textiles Material;
- Fig. 5: zeigt eine perspektivische Ansicht auf dasselbe textile Material;
- Fig. 6: zeigt eine Querschnittsansicht des textilen Materials;
- Fig. 7: zeigt eine schematische Querschnittsansicht eines alternativen textilen Materials.

Fig. 1 zeigt eine schematische Darstellung einer erfindungsgemäße Blendschutzeinrichtung in Kombination mit einer Lichtquelle. Die Blendschutzeinrichtung 10 weist dabei das textile Material 12 auf. Dieses textile Material wird von einem Rahmen 14 gehalten, welcher in dieser Querschnittsdarstellung durch zwei rechteckige Rahmenquerschnitte repräsentiert wird. Auf einer Seite der textilen Materials 12, für den Betrachter also hinter dem textilen Material, ist eine Lichtquelle 16 angeordnet. Die Lichtquelle kann verschieden gestaltet sein. Beispielsweise kommt als Lichtquelle eine (in dem Querschnitt dieser Darstellung) gleichmäßig radial abstrahlende Lichtquelle wie eine Leuchtstoffröhre in Frage. Die Lichtquelle kann auch ungleichmäßig abstrahlen, wie dies beispielsweise eine LED-Leuchte tut. Das textile Material verläuft in einer Haupterstreckungsebene, oder kurz Hauptebene H. Senkrecht zu dieser Hauptebene H soll sich die Hauptstrahlrichtung R_{H} der Lichtquelle befinden. Diese Hauptstrahlrichtung kann bei einer ungleich stark strahlenden Lichtquelle mit der tatsächlichen Hauptstrahlrichtung übereinstimmen und wird dies bei einer bevorzugten Anordnung der Lichtquelle tun. In einem Winkel zur Hauptstrahlrichtung befindet sich die erste Richtung R₁. In einem größeren Winkel zur Hauptstrahlrichtung, gemessen in einer Ebene senkrecht zur Hauptebene, in welcher die Lichtquelle 16 liegt, befindet sich auch eine zweite Richtung R₂, welche mit der Hauptstrahlrichtung R_{H} einen größeren Winkel bildet.

Erfindungsgemäß soll die Lichtintensität in der ersten Richtung geringer sein als in der Hauptstrahlrichtung und in der zweiten Richtung geringer sein als in der ersten Richtung und in der Hauptstrahlrichtung.

Dies soll auch für eine Lichtquelle 16 gelten, welche ohne Blendschutzeinrichtung in allen drei Richtungen gleich stark strahlt. Die Blendschutzeinrichtung bewirkt also eine Schwächung der Lichtintensität in Richtungen, welche einen spitzen Winkel zur Hauptwinkel H bilden.

Fig. 2 zeigt im Querschnitt eine Möglichkeit der Befestigung der Blendschutzeinrichtung an einem Rahmen, welche eine zweckmäßige Halterung für das textile Material darstellt. Dieser Rahmen kann grundsätzlich auch umlaufend sein und beispielsweise eine rechteckige Form aufweisen.

Es gibt verschiedene Möglichkeiten der Verbindung des textilen Materials mit der Halterung oder dem Rahmen. Zweckmäßig ist es, wenn das textile Material an seinen Rändern mit einem Keder verbunden ist. Beispielsweise kann das textile Material um den Keder herumgelegt sein. In Fig. 2 ist im Querschnitt eine solche Anordnung gezeigt, sichtbar ist der Keder 20, der durch Umlegen des textilen Materials 12 an einer Kante in einem Saum 22 eingefasst ist. Der Keder kann in das Rahmenprofil 18 eingefügt werden. Wie gezeigt, kann das Rahmenprofil dazu eine Kedernut aufweisen.

Fig. 3 zeigt in schematischer Ansicht eine Kombination der Blendschutzeinrichtung mit Lichtquellen. Anders als in Fig. 1 sind hier zwei Lichtquellen vorgesehen. Die Anordnung kann insgesamt als Lampe 24 dienen.

Die Lampe 24 weist also ein textiles Material 12 auf, welches mit Rahmenprofilen 18 gehalten wird. Die Lampe 24 weist ein Gehäuse 26 auf. In diesem Gehäuse 26 sind ein erster Strahler 28 und ein zweiter Strahler 30 vorgesehen. Die Strahler können eine Richtung größter Lichtintensität aufweisen, in der Regel senkrecht zur Hauptebene H des textilen Materials 12. Sie können auch ungerichtet abstrahlen. In jedem Fall wird ein auf eine Beleuchtungsfläche begrenzter Strahl entstehen. Die Begrenzung geschieht teilweise durch das Gehäuse 26. Im Übrigen wird aber die seitliche Blendwirkung zusätzlich durch das textile Material 12 verringert.

Fig. 4 zeigt eine Aufsicht auf ein erfindungsgemäßes textiles Material 12. Dieses textile Material weist eine Vielzahl von Stegen auf, welche nach ihrer Orientierung ihren als Längsstege 32 und Querstege 34 bezeichnet werden.

Jeweils zwei Längsstege und zwei Querstege umschließen Öffnungen 36. Die Öffnungen 36 sind rechteckförmig. Allgemein können die Öffnungen rechteckige oder quadratische Form haben, eine vieleckige Form haben, sie können aber auch ellipsen- oder kreisförmig sein. Dies kann jeweils in guter Annäherung erfolgen. Die Öffnungen können auch unregelmäßig sein. Die rechteckigen Öffnungen des in Fig. 4 gezeigten textilen Materials 12 haben eine Länge I und eine Breite b. Sie sind etwas länger als breit.

Fig. 5. zeigt eine perspektivische Ansicht des aus Fig. 4 bekannten Materials. In dieser perspektifischen Ansicht erkennt man insbesondere gut, dass die Stege v-förmig sind. Besonders deutlich ist dies für die Längsstege 32 erkennbar. Aufgrund des Stegverlaufs erkennt man, dass an der Oberseite des textilen Materials 12 die Öffnungen größer sind als an der gegenüberliegenden Unterseite.

Fig. 6. zeigt das aus Fig. 4 und Fig. 5 bekannte textile Material 12 in einer Querschnittsansicht. Eingezeichnet sind hier die obere Begrenzungsebene E₁ und die untere Begrenzungsebene E₂. Die V-förmige Struktur der Längsstege 32 wird noch deutlicher erkennbar. Es wird ebenfalls erkennbar, dass die Fläche der Öffnungen in der Ebene E₁, die Fläche O₁, größer ist als die Fläche der Öffnungen in der Ebene O₂. Das in Figur 6 gezeigte Material 12 kann als Blendschutzeinrichtung zweckmäßig so eingesetzt werden, dass die Lichtquelle oberhalb der Ebene E₁ angeordnet ist.

Fig. 7 zeigt in einem schematischen Querschnitt ein alternatives textiles Material 12. Dieses erstreckt sich zwischen einer oberen Begrenzungsebene E₁ und einer unteren Begrenzungsebene E₂. Es weist in der oberen Begrenzungsebene E₁ eine Vielzahl von Öffnungen 38 auf und in der unteren Begrenzungsebene E₂ eine Vielzahl von Öffnungen 40. Die Öffnungen 38 in der oberen Begrenzungsebene E₁ haben eine Öffnungsfläche O₁ und die Öffnungen 40 in der unteren Begrenzungsebene E₂ haben eine Fläche O₂. Bei dem gezeigten textilen Material 12 sind die Öffnungsflächen in beiden Ebenen identisch. Es kann aber auch zweckmäßig sein und ist bei diesem textilen Material auch durchaus möglich, die durchschnittlichen Öffnungsflächen verschieden zu wählen.

Die Öffnungen in den beiden Begrenzungsebenen liegen nicht übereinander. Die Öffnungen in der ersten Ebene sind regelmäßig angeordnet; eine exemplarische Öffnung erstreckt sich um ein Zentrum Z₁. Die Öffnungen in der zweiten Ebene sind ebenfalls regelmäßig angeordnet; eine exemplarische Öffnung in der unteren Ebene erstreckt sich um das Zentrum Z₂. Diese beiden Zentren sind gegeneinander verschoben. Die Verschiebung beträgt dabei etwa die Hälfte des Öffnungsdurchmessers.

Ein textiles Material, bei dem die entsprechenden Zentren übereinanderliegen, oder noch weiter verschoben sind, ist ebenfalls zweckmäßig. Wegen der zu erwartenden Ungleichmäßigkeit im textilen Material ist für diese Betrachtung jeweils auf eine Durchschnittssituation abzustellen. Beispielsweise könnte die Verschiebung der Zentren von zehn Öffnungen in der oberen Ebene mit der Verschiebung von zehn Zentren von korrespondierenden Öffnungen in der unteren Ebene betrachtet werden.

Bei diesem textilen Material bestehen die Stege selbst nicht aus einer Vielzahl von Fäden, sondern aus einer sehr kleinen Fadenzahl. Beispielsweise kann ein Fadensteg 42 durch nur einen Faden gebildet werden. Ein solcher Steg könnte auch durch zwei oder drei nebeneinander verlaufende Fäden gebildet werden. Das Fadenmaterial für die Stege kann so gewählt werden, dass diese Fäden zuverlässig die gewünschte Beabstandung zwischen obere Begrenzungsebene und untere Begrenzungsebene und dementsprechend zwischen den dort vorgesehenen Öffnungen sicherstellen. Bei einem Abstandsgewirke können die Stege durch Polfäden gebildet werden.

Insgesamt erkennt man, wie sich in preiswerter Weise eine zweckmäßige und ästhetische Blendschutzeinrichtung erzeugen lässt, welche universell verwendbar ist.

### Bezugszeichenliste

- 10: Blendschutzeinrichtung
- 12: textile Materialien
- 14: Rahmen
- 16: Lichtquelle
- 18: Rahmenprofil
- 20: Keder
- 22: Saum
- 24: Lampe
- 26: Gehäuse
- 28: erster Strahler
- 30: zweiter Strahler
- 32: Längssteg
- 34: Quersteg
- 36: Öffnung
- 38: Öffnung in der ersten Ebene
- 40: Öffnung in der zweiten Ebene
- 42: Fadensteg

- R_{H}: Hauptstrahlrichtung
- R₁: erste Richtung
- R₂: zweite Richtung
- H: Hauptebene, Haupterstreckungsebene
- E₁: erste (Begrenzungs-)Ebene
- E₂: zweite (Begrenzungs-)Ebene
- O₁: Öffnungsfläche in erster Ebene
- O₂: Öffnungsfläche in zweiter Ebene
- Z,: Zentrum einer Öffnung in der ersten Ebene
- Z₂: Zentrum einer Öffnung in der zweiten Ebene

## Patentansprüche

1. Blendschutzeinrichtung (10) zur Verwendung mit einer Lichtquelle (16), welche ein textiles Material (12) und eine Halterung für das textile Material aufweist, wobei sich das textile Material (12) in einer Hauptebene erstreckt und das textile Material eine Vielzahl von Stegen (32; 34) aufweist, zwischen denen Öffnungen (36) liegen und wobei die Stege (32; 34) senkrecht zur Hauptebene H eine Höhe von mindestens 1 mm haben und die Stege (32; 34) senkrecht zur Hauptebene H in mindestens einer Richtung einen V-förmigen Querschnitt haben.

2. Blendschutzeinrichtung (10) nach Anspruch 1, bei der die Öffnungen (36) gemessen parallel zur Hauptebene H im Durchschnitt eine Fläche von 1 mm² bis 20 mm² haben.

3. Blendschutzeinrichtung (10) nach einem der vorhergehenden Ansprüche, bei der die Stege (32; 34) im Durchschnitt eine Höhe zwischen 1 mm und 20 mm haben.

4. Blendschutzeinrichtung (10) nach einem der Ansprüche 1 bis 3, bei der jeder Steg (32) aus einer Vielzahl von Fäden besteht, zweckmäßigerweise aus einem Gewebe oder Gewirke von Fäden.

5. Blendschutzeinrichtung (10) nach einem der vorhergehenden Ansprüche, bei der sich das textile Material (12) parallel zur Hauptebene zwischen einer ersten Ebene E₁ und einer zweiten Ebene E₂ erstreckt und die Öffnungen (36) in der ersten Ebene E₁ im Durchschnitt eine erste Fläche O₁ und in der zweiten Ebene E₂ im Durchschnitt eine zweite Fläche O₂ einnehmen und die erste Fläche O₁ größer ist als die zweite Fläche O₂.

6. Blendschutzeinrichtung (10) nach einem der vorhergehenden Ansprüche, bei der sich bei der sich das textile Material (12) parallel zur Hauptebene zwischen einer ersten Ebene E₁ und einer zweiten Ebene E₂ erstreckt und die Öffnungen (36) in der zweiten Ebene parallel zur Hauptebene gegenüber den Öffnungen in ersten Ebene versetzt sind.

7. Blendschutzeinrichtung (10) nach einem der vorhergehenden Ansprüche, bei der die Öffnungen durch gewirkte Kränze umschlossen werden.

8. Blendschutzeinrichtung (10) nach einem der vorhergehenden Ansprüche, bei der das textile Material (12) ein Gewebe oder ein Gewirke ist.

9. Blendschutzeinrichtung (10) nach einem der vorhergehenden Ansprüche, bei dem das textile Material (12) mechanisch perforiert wurde.

10. Blendschutzeinrichtung (10) nach einem der vorhergehenden Ansprüche, welche mit einer Lichtquelle (16) kombiniert ist, wobei die Lichtquelle (16) in einer Hauptabstrahlrichtung R_{H} die höchste Lichtintensität liefert und in einer ersten Richtung R₁ zur Hauptabstrahlrichtung R_{H} nicht mehr als 50% dieser höchsten Lichtintensität.

11. Blendschutzeinrichtung (10) nach einem der vorhergehenden Ansprüche, welche mit einer Lichtquelle (16) kombiniert ist, wobei die Lichtquelle (16) in einer Hauptabstrahlrichtung R_{H} die höchste Lichtintensität liefert und in einer zweiten Richtung R₂ zur Hauptabstrahlrichtung R_{H} nicht mehr als 20% dieser höchsten Lichtintensität.

12. Blendschutzeinrichtung (10) nach einem der vorhergehenden Ansprüche, welche mit einer Lichtquelle (16) kombiniert ist, wobei die Lichtquelle (16) hinter der Blendschutzeinrichtung (10) mit einem UGR Wert von weniger als 19 wahrgenommen wird.

13. Blendschutzeinrichtung (10) nach einem der vorhergehenden Ansprüche, welche mit einer Lichtquelle (16) kombiniert ist, wobei die Blendschutzeinrichtung (10) einen Abstand von mindestens 3 cm von der Lichtquelle (16) hat.

## Claims

1. Anti-glare device (10) for use with a light source (16) comprising a textile material (12) and a holder for the textile material, wherein the textile material (12) extends in a main plane and the textile material comprises a plurality of webs (32; 34), between which openings (36) are located, and wherein the webs (32; 34) have a height of at least 1 mm perpendicular to the main plane H and the webs (32; 34) have a V-shaped cross-section perpendicular to the main plane H in at least one direction.

2. Anti-glare device (10) according to claim 1, in which the openings (36) measured parallel to the main plane H have an average area of 1 mm² to 20 mm².

3. Anti-glare device (10) according to one of the preceding claims, in which the webs (32; 34) have an average height of between 1 mm and 20 mm.

4. Anti-glare device (10) according to any one of claims 1 to 3, wherein each web (32) comprises a plurality of threads, expediently a woven or knitted fabric of threads.

5. Anti-glare device (10) according to one of the preceding claims , in which the textile material (12) extends parallel to the main plane between a first plane E₁ and a second plane E₂ and the openings (36) occupy on average a first area O₁ in the first plane E₁ and on average a second area O₂ in the second plane E₂ and the first area O₁ is larger than the second area O₂.

6. Anti-glare device (10) according to one of the preceding claims, wherein the textile material (12) extends parallel to the main plane between a first plane E₁ and a second plane E₂ and the openings (36) in the second plane are offset parallel to the main plane with respect to the openings in the first plane.

7. Anti-glare device (10) according to one of the preceding claims, in which the openings are enclosed by knitted wreaths.

8. Anti-glare device (10) according to one of the preceding claims, wherein the textile material (12) is a woven or knitted fabric.

9. Anti-glare device (10) according to one of the preceding claims, wherein the textile material (12) has been mechanically perforated.

10. Anti-glare device (10) according to one of the preceding claims, which is combined with a light source (16), wherein the light source (16) provides the highest light intensity in a main radiation direction R_{H} and in a first direction R₁ to the main radiation direction R_{H} not more than 50% of this highest light intensity.

11. Anti-glare device (10) according to one of the preceding claims, which is combined with a light source (16), wherein the light source (16) provides the highest light intensity in a main radiation direction R_{H} and in a second direction R₁ to the main radiation direction R_{H} not more than 20% of this highest light intensity.

12. Anti-glare device (10) according to one of the preceding claims, which is combined with a light source (16), wherein the light source (16) behind the anti-glare device (10) is perceived with a UGR value of less than 19.

13. Anti-glare device (10) according to one of the preceding claims, which is combined with a light source (16), wherein the anti-glare device (10) has a distance of at least 3 cm from the light source (16).

## Revendications

1. Dispositif de protection anti-éblouissement (10) destiné à une utilisation avec une source de lumière (16), lequel présente un matériau textile (12) et un support pour le matériau textile, où le matériau textile (12) s'étend dans un plan principal et le matériau textile présente une pluralité de bandes (32 ; 34) entre lesquelles se situent des orifices (36) et où les bandes (32 ; 34) ont une hauteur, perpendiculairement par rapport au plan principal H, d'au moins 1 mm et les bandes (32 ; 34) perpendiculaires au plan principal H ont une section transversale en forme de V dans au moins une direction.

2. Dispositif de protection anti-éblouissement (10) selon la revendication 1, chez lequel les orifices (36) mesurés parallèlement par rapport au plan principal H ont en moyenne une surface de 1 mm² à 20 mm².

3. Dispositif de protection anti-éblouissement (10) selon l'une des revendications précédentes, chez lequel les bandes (32 ; 34) ont en moyenne une hauteur entre 1 mm et 20 mm.

4. Dispositif de protection anti-éblouissement (10) selon l'une des revendications 1 à 3, chez lequel chaque bande (32) est constituée d'une pluralité de fils, de manière appropriée, est à base d'un tissu ou d'un tricot de fils.

5. Dispositif de protection anti-éblouissement (10) selon l'une des revendications précédentes, chez lequel le matériau textile (12) s'étend parallèlement par rapport au plan principal entre un premier plan E₁ et un deuxième plan E₂ et les orifices (36) occupent dans le premier plan E₁ en moyenne une première surface O₁ et dans le deuxième plan E₂ en moyenne une deuxième surface O₂ et la première surface O₁ est supérieure à la deuxième surface O₂.

6. Dispositif de protection anti-éblouissement (10) selon l'une des revendications précédentes, chez lequel le matériau textile (12) s'étend parallèle par rapport au plan principal entre un premier plan E₁ et un deuxième plan E₂ et les orifices (36) dans le deuxième plan sont décalés parallèlement vis-à-vis du plan principal par rapport aux orifices dans le premier plan.

7. Dispositif de protection anti-éblouissement (10) selon l'une des revendications précédentes, chez lequel les orifices sont entourés par des couronnes tricotées.

8. Dispositif de protection anti-éblouissement (10) selon l'une des revendications précédentes, chez lequel le matériau textile (12) est un tissu ou un tricot.

9. Dispositif de protection anti-éblouissement (10) selon l'une des revendications précédentes, chez lequel le matériau textile (12) a été perforé mécaniquement.

10. Dispositif de protection anti-éblouissement (10) selon l'une des revendications précédentes, lequel est combiné avec une source de lumière (16), où la source de lumière (16) délivre l'intensité de lumière la plus élevée dans une direction de rayonnement principal R_{H} et, dans une première direction R₁ par rapport à la direction de rayonnement principal R_{H}, pas plus de 50 % de cette intensité de lumière maximale.

11. Dispositif de protection anti-éblouissement (10) selon l'une des revendications précédentes, lequel est combiné avec une source de lumière (16), où la source de lumière (16) délivre l'intensité de lumière la plus élevée dans une direction de rayonnement principal R_{H} et, dans une deuxième direction R₂ par rapport à la direction de rayonnement principal R_{H}, pas plus de 50 % de cette intensité de lumière maximale.

12. Dispositif de protection anti-éblouissement (10) selon l'une des revendications précédentes, lequel est combiné avec une source de lumière (16), où la source de lumière (16) est perçue derrière le dispositif de protection anti-éblouissement (10) avec un indice d'éblouissement unifié UGR inférieur à 19.

13. Dispositif de protection anti-éblouissement (10) selon l'une des revendications précédentes, lequel est combiné avec une source de lumière (16), où le dispositif de protection anti-éblouissement (10) est à une distance d'au moins 3 cm de la source de lumière (16).
